# EUROPÄISCHE PATENTSCHRIFT

(11) **EP 4 283 227 B1**
(45) Veröffentlichungstag und Bekanntmachung des Hinweises auf die Patenterteilung: **03.12.2025**
(21) Anmeldenummer: 23171857.8
(22) Anmeldetag: 05.05.2023
(51) Int. Cl.: F25D 23/06, F25D 25/02

(54) **HAUSHALTSKÄLTEGERÄT MIT EINEM LEBENSMITTELBEHÄLTER MIT EINER STABILISIERTEN KIPP- UND AUSZUGSSCHUTZVORRICHTUNG**
DOMESTIC REFRIGERATION APPLIANCE HAVING A FOOD RECEPTACLE WITH A STABILIZED ANTI-TILT AND ANTI-PULLOUT STOP DEVICE
APPAREIL ÉLECTROMÉNAGER FRIGORIFIQUE COMPORTANT UN RÉCIPIENT POUR ALIMENTS POURVU D'UN DISPOSITIF D'ARRÊT ANTI-BASCULEMENT ET ANTI-ARRACHEMENT STABILISÉ

(30) Priorität: 24.05.2022 DE 102022205145
(43) Veröffentlichungstag der Anmeldung: 29.11.2023
(73) Patentinhaber: BSH Hausgeräte GmbH, 81739 München (DE)
(72) Erfinder: Göppel, Markus, 89312 Günzburg (DE)

(56) Entgegenhaltungen:
- EP-A1- 3 954 958
- DE-A1- 102016 014 824
- US-A1- 2019 041 123
- US-B1- 10 563 912
- US-B1- 9 285 160

## Beschreibung

Die Erfindung betrifft ein Haushaltskältegerät mit zumindest einem Aufnahmeraum für Lebensmittel. Dieser Aufnahmeraum ist durch Wände des Haushaltskältegeräts begrenzt. Darüber hinaus weist das Haushaltskältegerät zumindest eine Schale zur Aufnahme von Lagergut auf. Das Haushaltskältegerät weist darüber hinaus ein Führungssystem auf. Die Schale ist mit diesem Führungssystem verschiebbar in dem Aufnahmeraum angeordnet. Sie ist diesbezüglich ausziehbar, und in Tiefenrichtung des Haushaltskältegeräts verschiebbar geführt beziehungsweise gelagert. Das Führungssystem weist eine Führungseinheit auf. Diese ist zumindest an einer der Wände, die den Aufnahmeraum begrenzen, angeordnet. Das Haushaltskältegerät weist zusätzlich eine Kippschutz- und/oder Auszugsstoppvorrichtung auf. Mit dieser Kippschutz- und/oder Auszugsstoppvorrichtung ist das Ausziehen und/oder das Kippen der Schale im ausgezogenen Zustand begrenzt.

Haushaltskältegeräte mit einem Aufnahmeraum, beispielsweise einem Gefrierfach oder einem Kühlfach, sind bekannt. In diesem Aufnahmeraum sind Schalen angeordnet, die bestimmungsgemäß zum Aufnehmen von Lagergut, insbesondere Lebensmitteln, vorgesehen sind. Solche Schalen können wannenartige Behälter aufweisen. Sie können nach oben hin freiliegend ausgebildet sein, sodass die Schale mit ihrer oberen Bestückungsöffnung ausgebildet ist.

US 9,285,160 B1 offenbart ein Kältegerät mit einem Gehäuse umfassend: eine Tür und gegenüberliegende Seitenwände, Führungseinheiten, die jeweils mit den gegenüberliegenden Seitenwänden gekoppelt sind und umfassen: ein Paar Führungsschienen und Führungsvorsprünge, die sich von dem Paar der Führungsschienen nach oben erstrecken, und eine Schublade, die mit den Führungseinheiten gekoppelt ist und ein Paar Kipprippen aufweist, die so konfiguriert sind, dass die Schublade gekippt werden kann, wenn die Schublade entlang des Paares aus dem Gehäuse herausgezogen wird von Führungsschienen in eine verlängerte Position, wobei jede der beiden Kipprippen umfasst: einen ersten horizontalen Abschnitt, der sich horizontal in Bezug auf den Kühlschrank erstreckt, wenn sich die Schublade in einer eingefahrenen Position befindet; ein zweiter horizontaler Abschnitt, der sich horizontal in Bezug auf den Kühlschrank erstreckt, wenn sich die Schublade in der eingefahrenen Position befindet und so positioniert ist, dass sie höher als der erste horizontale Teil ist; und ein geneigter Teil, der zwischen dem ersten horizontalen Teil und dem zweiten horizontalen Teil angeordnet ist.

DE 10 2016 014 824 A1 offenbart ein Kühl- und/oder Gefriergerät mit einer Schublade, die in einem Fach im Innenraum des Gerätes aufgenommen ist und nur einen Teil der Breite des Fachs einnimmt, sodass sie wenigstens eine freie Seitenflanke aufweist, die nicht entlang einer Seitenwand des Fachs geführt ist, wobei an der Decke des Fachs im Abstand zu beiden Seitenwänden eine Führung angeordnet ist, an der die freien Seitenflanke der Schublade geführt ist, wobei es sich bei der Führung vorzugsweise um ein an der Decke des Fachs befestigtes separates Teil handelt.

US2019/041123A1 offenbart Kühlschrank, umfassend:
einen Schrank, der ein Ablagefach und eine Öffnung an einer Vorderseite für das Ablagefach definiert;
eine Schublade, die sich im Ablagefach befindet und so konfiguriert ist, dass sie in einer Austragsrichtung aus dem Ablagefach austritt, wobei die Schublade eine erste Rolle an einem hinteren Ende der Schublade und eine Führungsrippe aufweist, die sich in Abwurfrichtung erstreckt;
eine zweite Rolle, die sich an einem vorderen Teil des Ablagefachs befindet und so konfiguriert ist, dass sie eine Unterseite der Führungsrippe der Schublade trägt;
erste Rollenführungen, die sich an den jeweiligen Seitenflächen des Ablagefachs befinden, die einander zugewandt sind, wobei die ersten Rollenführungen einen Bewegungspfad der ersten Rolle definieren; und
eine bewegliche Stütze, die sich vertikal unterhalb der Schublade im Ablagefach befindet, die so konfiguriert ist, dass sie zusammen mit der Schublade ausgetragen wird, und die so konfiguriert ist, dass sie die Schublade trägt
wobei die Führungsrippe einen ersten Abschnitt umfasst, der sich von einem vorderen Ende der Schublade zum hinteren Ende der Schublade in einer Richtung erstreckt, die in Bezug auf eine Bodenfläche des Ablagefachs nach unten abfällt, und
wobei jede erste Rollenführung einen hinteren Abschnitt umfasst, der sich nach hinten in einer Richtung erstreckt, die einer Neigung des ersten Abschnitts der Führungsrippe in Bezug auf die Bodenfläche des Lagerfachs entspricht.

US 10,563,912 B1 offenbart eine Schubladenanordnung für einen Kühlschrank, wobei die Schubladenanordnung umfasst:
- einen Schubladenkörper mit einer ersten Seitenfläche mit einem ersten Flansch, der sich seitlich von der ersten Seitenfläche nach außen erstreckt und eine erste Auflagefläche in einem ersten schrägen Winkel in Bezug auf die erste Seitenfläche definiert, und eine zweite Seitenfläche mit einem zweiten Flansch, der sich seitlich von der zweiten Seitenfläche nach außen erstreckt und Definieren einer zweiten Auflagefläche in einem zweiten schrägen Winkel in Bezug auf die zweite Seitenfläche;
- einen ersten Führungskörper mit einem ersten Stützrad, das bedienbar auf dem ersten Führungskörper montiert ist, wobei die erste Auflagefläche des Schubladenkörpers in Bezug auf den ersten Führungskörper auf dem ersten Stützrad entlang einer Kontaktfläche des ersten Stützrads, die sich entlang des ersten schrägen Winkels erstreckt, beweglich gelagert ist; und
- einen zweiten Führungskörper mit einem zweiten Stützrad, das bedienbar auf dem zweiten Führungskörper montiert ist, wobei die zweite Auflagefläche des Schubladenkörpers in Bezug auf den zweiten Führungskörper auf dem zweiten Stützrad entlang einer Kontaktfläche des zweiten Stützrads, die sich entlang des zweiten schrägen Winkels erstreckt, beweglich gelagert ist.

Ein anderer Stand der Technik ist im Dokument EP3954958A1 offenbart.

Es ist Aufgabe der vorliegenden Erfindung, ein Haushaltskältegerät zu schaffen, bei welchem eine Positionierung der Schale beim Bewegen verbessert ist, wobei eine ausgezogene Stellung der Schale verbessert einstellbar ist.

Diese Aufgabe wird durch ein Haushaltskältegerät, welches die Merkmale nach Anspruch 1 aufweist, gelöst.

Die Erfindung betrifft ein Haushaltskältegerät nach Anspruch 1 mit zumindest einem Aufnahmeraum für Lebensmittel. Dieser Aufnahmeraum ist durch Wände des Haushaltskältegeräts begrenzt. Darüber hinaus weist das Haushaltskältegerät zumindest eine Schale zur Aufnahme von Lagergut auf. Das Haushaltskältegerät weist darüber hinaus ein Führungssystem auf. Die Schale ist mit diesem Führungssystem verschiebbar in dem Aufnahmeraum angeordnet. Sie ist diesbezüglich ausziehbar. und in Tiefenrichtung des Haushaltskältegeräts verschiebbar geführt beziehungsweise gelagert. Das Führungssystem weist eine Führungseinheit auf. Diese ist zumindest an einer der Wände, die den Aufnahmeraum begrenzen, angeordnet. Das Haushaltskältegerät weist zusätzlich eine Kippschutz- und/oder Auszugsstoppvorrichtung auf. Mit dieser Kippschutz- und/oder Auszugsstoppvorrichtung ist das Ausziehen und/oder das Kippen der Schale im ausgezogenen Zustand begrenzt.

Die Kippschutz- und/oder Auszugsstoppvorrichtung weist ein schalenseitiges Anschlagelement auf. Dieses schalenseitige Anschlagelement ist bestimmungsgemäß zum Anschlagen, insbesondere direkten Kontaktieren, an einem schalenexternen Gegenanschlagelement ausgebildet, wenn die Schale in Tiefenrichtung des Haushaltskältegeräts betrachtet nach vorne ausgezogen wird. Dieses schalenseitige Anschlagelement ist, insbesondere frei kragend, und in Breitenrichtung seitlich abstehend an der Schale angeordnet. Es ist in einer Auszugsstellung der Schale zum direkten Anschlagen an einem schalenexternen Gegenanschlagelement angeordnet. Dies dahingehend, dass dann der Kippschutz und/oder der Auszugsstopp gebildet sind. Die Schale weist darüber hinaus ein zum schalenseitigen Anschlagelement unterschiedliches Stabilisierungselement auf. Dieses Stabilisierungselement ist mit dem schalenseitigen Anschlagelement verbunden. Insbesondere ist es direkt mit dem Anschlagelement verbunden. Darüber hinaus ist das Stabilisierungselement an einem zum schalenseitigen Anschlagelement unterschiedlichen Schalenteil der Schale endend. Auch dadurch ist das schalenseitige Anschlagelement stabilisiert. Durch ein solches Haushaltskältegerät ist es nunmehr erreicht, dass das schalenseitige Anschlagelement mechanisch zusätzlich stabilisiert beziehungsweise gestützt ist. Damit ist es einerseits exponiert angeordnet und kann eine direkte Kopplung mit dem schalenexternen Gegenanschlagelement einfach erreichen, andererseits ist die mechanische Anbindung an weitere Komponenten der Schale mittels des Stabilisierungselements erreicht. Damit ist es auch erreicht, dass bei Erreichen der Auszugsstellung auf das Anschlagelement einwirkende Kräfte verbessert aufgenommen und abgeleitet werden können. Ein unerwünschtes Verbiegen oder gar Abbrechen des Anschlagelements ist dadurch verbessert vermieden. Auch bei relativ großen Schalen, die dann umfänglich mit Lagergut bestückt werden können, ist es durch ein solches Konzept verbessert ermöglicht, entsprechende Hebelkräfte und Torsionskräfte, die auf das Anschlagelement wirken, aufzunehmen. In dieser Auszugsstellung ist die Schale in Tiefenrichtung betrachtet nach vorne hin maximal ausgezogen, jedoch noch mit der Führungseinheit gekoppelt. In dieser nach vorne hin relativ exponierten Position der Schale ist diese Schale auch nach vorne hin frei kragend angeordnet. Aufgrund der Gewichtskraft bildet sich in dem Zusammenhang auch eine Kippstellung der Schale aus, die um eine in Breitenrichtung orientierte Kippachse entsteht. Um diese dann wirkenden Kräfte verbessert aufnehmen und ableiten zu können, ist diese Stabilisierung mit dem Stabilisierungselement vorgesehen.

Insbesondere kann dieses Stabilisierungselement auch als Stützstrebe ausgebildet sein. Es ist in einem Ausführungsbeispiel möglich, dass dieses Stabilisierungselement mit einem ersten Ende direkt mit dem schalenseitigen Anschlagelement verbunden ist. Mit einem gegenüberliegenden weiteren Ende kann dieses Stabilisierungselement mit dem genannten Schalenteil direkt verbunden sein.

In einem Ausführungsbeispiel ist das Stabilisierungselement als Aufhängung für das schalenseitige Anschlagelement gebildet. Dies bedeutet insbesondere, dass sich das Stabilisierungselement in Höhenrichtung der Schale betrachtet von dem Anschlagelement ausgehend nach oben hin erstreckt, um dann an dem in Höhenrichtung höher als das schalenseitige Anschlagelement liegenden Schalenteil zu enden. Damit ist das schalenseitige Anschlagelement durch das zumindest eine Stabilisierungselement in Höhenrichtung nach oben hin zum Schalenteil angekoppelt. Es ist somit mittels dieses Stabilisierungselements an dem Schalenteil angehängt. Damit ist es besonders vorteilhaft ermöglicht, Kräfte, die von oben und/oder schräg von oben auf das Anschlagelement, insbesondere in der Auszugsstellung, einwirken, verbessert aufnehmen und ableiten zu können. Ein zu starkes Verbiegen des Anschlagelements nach unten und nach hinten hin in dieser Auszugsstellung ist dadurch verbessert vermieden.

In einem Ausführungsbeispiel ist das Stabilisierungselement als plattenartiger Streifen gebildet. Senkrecht zu seiner Längsachse betrachtet, ist dieses Stabilisierungselement daher relativ dünn gebildet. In der Flächenebene, in der sich dieser plattenartige Streifen dann flächig erstreckt, ist es jedoch diesbezüglich größer dimensioniert, sodass hier entsprechende Steifigkeit vorliegt. Darüber hinaus ist somit auch an den Enden dieses plattenartigen Stabilisierungselements eine vergrößerte, insbesondere auch über eine längere Linie, ein direktes Verbinden mit dem Anschlagelement einerseits und dem Schalenelement andererseits erreicht. Insbesondere ist das Stabilisierungselement als Aufhängeband zum Aufhängen des Anschlagelements angeordnet.

Mit einem plattenartigen Streifen lässt sich ein Stabilisierungselement realisieren, welches in Breitenrichtung der Schalte entsprechend dimensioniert werden kann, um auch über eine definierte Länge in dieser Breitenrichtung mit dem schalenseitigen Anschlagelement verbunden zu sein. Damit wird auch das Anschlagelement über zumindest eine Teillänge der in dieser Breitenrichtung bemessenen Länge durch das Stabilisierungselement stabilisiert. Damit ist die Länge, über welche das Anschlagelement frei kragend von einer Seitenwand der Schale absteht, durch das Stabilisierungselement wieder kompensiert.

In einem Ausführungsbeispiel ist das Stabilisierungselement einstückig mit dem schalenseitigen Anschlagelement ausgebildet.

Dadurch ist einerseits die Bauteilzahl reduziert, andererseits Montageaufwand reduziert, da ein separates Stabilisierungselement und ein separates schalenseitiges Anschlagelement nicht zusätzlich mit weiteren Komponenten montiert werden müssen. Darüber hinaus ist durch eine solche einstückige Ausgestaltung auch eine dauerhaft stabile Verbindung geschaffen, die ohne Positionstoleranzen und dergleichen bestehen bleibt.

In einem Ausführungsbeispiel ist das Stabilisierungselement mit einem oberen Ende an einem Plattensteg der Schale endend. Dieser Plattensteg ist das Schalenteil oder ein Bestandteil dieses Schalenteils. Dadurch wird am Schalenteil ein exponiertes Bauteil geschaffen, nämlich dieser Plattensteg, an dem dieses Stabilisierungselement mit dem oberen Ende anmündet. Auch durch diese Konfiguration ist ein mechanisch stabiles Gesamtkonstrukt zwischen dem Plattensteg, dem Stabilisierungselement und dem Anschlagelement geschaffen. Eine lokal sehr diskrete Kontaktierungsstelle zwischen dem Plattensteg und dem Stabilisierungselement ist dann ermöglicht. Damit können entsprechende Kraftpfade besonders vorteilhaft gebildet werden, um unerwünschte Bewegungen und/oder Verformungen des Anschlagelements vermeiden zu können.

Insbesondere ist das obere Ende des Stabilisierungselements einstückig mit dem Plattensteg ausgebildet.

Grundsätzlich ist ein einstückiges Ausbilden ein einstückiges Herstellen. Somit wird in einem Fertigungsvorgang das Stabilisierungselement und das Anschlagelement, insbesondere auch der Plattensteg, hergestellt. Dies bedeutet auch, dass bei diesem Herstellen die Komponenten mit ihren Geometrien erst ausgebildet werden und fertiggestellt werden. Ein einstückiges Herstellen bedeutet daher nicht, dass diese Einzelkomponenten jeweils für sich betrachtet in ihrer Geometrie hergestellt werden und dann im Nachgang erst miteinander verbunden werden, beispielsweise durch ein Kleben oder dergleichen.

Möglich ist es in einem Ausführungsbeispiel jedoch auch, dass das Anschlagelement und das Stabilisierungselement als separate Komponenten hergestellt und bereitgestellt werden und dann im Nachgang beispielsweise durch ein Kleben oder ein Thermoschweißen miteinander verbunden werden.

In einem Ausführungsbeispiel ist das Stabilisierungselement in Breitenrichtung der Schale betrachtet nur über eine Teilbreite der Breite des Anschlagelements ausgebildet. Insbesondere ist es vorgesehen, dass sich das Stabilisierungselement ausgehend von einem der Schalenwand der Schale inneren Ende des Anschlagelements über ein Teilstück der Gesamtlänge des Anschlagelements erstreckt. Somit ist ein dem der Schalenwand der Schale, an welchem das Anschlagelement angeordnet ist und seitlich abstehend orientiert ist, abgewandtes Teilstück des Anschlagelements frei von diesem Stabilisierungselement. In dem Zusammenhang erstreckt sich dann dieses Teilstück des Anschlagelements vollständig frei kragend zur Seite hin. Der weitere, schalenzugewandte Teil des Anschlagelements erstreckt sich diesbezüglich frei kragend von der Schalenwand zur Seite, ist jedoch über dieses Teilstück in Breitenrichtung dann auch mit dem Stabilisierungselement verbunden.

Durch ein solches Ausführungsbeispiel ist es weiterhin sehr vorteilhaft ermöglicht, dass das Anschlagelement mit dem Gegenanschlagelement direkt koppelt, insbesondere in der Auszugsstellung. Gerade bei dem seitlich äußeren Teilstück des Anschlagelements ist dann bei diesem Koppeln und/oder Kippen der Schale das Stabilisierungselement nicht hinderlich im Weg.

In einem Ausführungsbeispiel ist das Stabilisierungselement in Breitenrichtung der Schale betrachtet beabstandet zu einem äußeren Ende des schalenseitigen Anschlagelements ausgebildet.

Vorzugsweise erstreckt sich das schalenseitige Anschlagelement in Tiefenrichtung der Schale betrachtet zumindest bereichsweise nach hinten über das Lagervolumen der Schale hinaus. Dies ist ein weiteres, vorteilhaftes Ausführungsbeispiel. Denn dadurch kann die Schale in ihrer Auszugsstellung maximal weit nach vorne gezogen werden, sodass in dieser Auszugsstellung auch der hintere Bereich des Lagervolumens besonders vorteilhaft zugänglich ist. Denn dann ist die Koppelstelle zwischen dem schalenseitigen Anschlagelement und dem schalenexternen Gegenanschlagelement möglichst weit in Tiefenrichtung nach hinten versetzt.

In einem Ausführungsbeispiel ist das Anschlagelement zumindest bereichsweise als Hohlprofil gebildet. Dadurch kann Material eingespart werden. Somit kann auch das Gewicht der Schale reduziert werden. Dennoch ist auch durch dieses Hohlprofil eine vorteilhafte mechanische Stabilität und Steifigkeit erreicht.

In einem Ausführungsbeispiel ist das Hohlprofil in Breitenrichtung der Schale betrachtet zur Seite und somit nach außen hin offen ausgebildet. Auch dadurch kann Material eingespart werden. In einem Ausführungsbeispiel ist in dem Hohlprofil, welches das Anschlagelement bildet, zumindest eine Versteifungsstrebe ausgebildet. Dadurch ist dieses Hohlprofil für sich betrachtet versteift. Damit lässt sich eine hohe Formstabilität aufrechterhalten, wenn das Anschlagelement in der Auszugsstellung der Schale mit dem Gegenanschlagelement kontaktiert ist und entsprechende Kräfte auf das Anschlagelement wirken.

Vorzugsweise kann zumindest eine Versteifungsstrebe zwischen dem Stabilisierungselement und einer Schalenwand ausgebildet sein. Dadurch kann auch die Versteifungsstrebe an einer zu den Enden, insbesondere einem oberen und einem unteren Ende, unterschiedlichen Stelle mit der Schalenwand verbunden sein. Das Stabilisierungselement ist insbesondere ansonsten beabstandet zur Schalenwand angeordnet.

In einem Ausführungsbeispiel ist das Anschlagelement nach vorne hin mit einer schrägen Anschlagwand ausgebildet. Die schräge Anschlagwand ist bezüglich ihrer Orientierung vorzugsweise nach hinten und nach oben schräg geneigt. Dies bedeutet, dass ein in Tiefenrichtung betrachtet vorderes Ende dieser Anschlagwand in Höhenrichtung betrachtet tiefer liegt als ein hinteres Ende. Dadurch ist einerseits ein sehr vorteilhaftes Koppeln mit dem schalenexternen Gegenanschlagelement erreicht. Insbesondere in einer Auszugstellung, in der auch die Schale leicht nach unten gekippt angeordnet ist, lässt sich dann diese spezifische Stellung der Schale besonders vorteilhaft halten. Denn dann ist in dem Zusammenhang eine großflächigere Anlage zwischen dieser schräg geneigten Anschlagwand und dem Gegenanschlagelement ermöglicht. Linienförmige Kontaktstellen, die dann entsprechende größere Kraftspitzen lokal erzeugen würden, können dann an dem Anschlagelement vermieden werden und dennoch die gewünschte leichte Kippstellung der Schalte bewerkstelligen.

Darüber hinaus ist durch diese schräg geneigte Anschlagwand vorzugsweise auch die maximal mögliche Kippstellung der Schalte in der Auszugsstellung definiert, insbesondere auch begrenzt.

In einem Ausführungsbeispiel ist das schalenseitige Anschlagelement als, insbesondere nach oben geführtes, hinteres Ende einer in Tiefenrichtung orientierten, länglichen Führungsschiene der Schalte ausgebildet. Damit ist dieses Anschlagelement quasi in die Führungsschiene integriert. Auch dadurch kann das Anschlagelement für sich betrachtet mechanisch stabiler geschaffen werden. In einem Ausführungsbeispiel ist das an das Anschlagelement in Tiefenrichtung betrachtet nach vorne hin angrenzende Teilstück der Führungsschiene zumindest bereichsweise auch als Hohlprofil ausgebildet. Entsprechend gelten die Vorteile, wie sie auch für ein Hohlprofil des Anschlagelements genannt wurden. Vorteilhaft ist es, wenn dieses Teilstück der Führungsschiene, das auch als Hohlprofil ausgebildet ist, ein oder mehrere Versteifungen aufweist. Diese Versteifungen können beispielsweise Versteifungsrippen oder Versteifungsstreben sein. Auch dadurch wird eine besonders stabile Führungsschiene geschaffen. Insbesondere ist damit auch das Verschieben der Schale verbessert möglich. Denn dadurch ist diese schalenseitige Führungsschiene auch hochbelastbar ausgebildet und kann beim Verschieben der Schale an der Führungseinheit entsprechend bewegt werden. Kräfte, die dann zwischen der Führungsschiene und der Führungseinheit wirken, führen zu keiner Beeinträchtigung dieser Führungsschiene. Durch dieses Hohlprofil mit den Versteifungen beziehungsweise Verstrebungen kann auch eine fachwerkartige Struktur geschaffen werden, die das Gesamtelement, nämlich die Führungsschiene besonders steif ausbildet.

Auch dann, wenn die Schale relativ groß ist, insbesondere auch umfänglich mit Lagergut beladen ist, können somit unerwünschte Beeinträchtigungen der Führungsschiene, wie Verformungen oder ein Abreißen vermieden werden.

Vorzugsweise weist die Kippschutz- und/oder Auszugsstoppvorrichtung das schalenexterne Gegenanschlagelement auf. Insbesondere begrenzt dieses Gegenanschlagelement eine Führungsbahn für die Schale in Höhenrichtung betrachtet nach oben hin. Damit ist in besonders vorteilhafter Weise auch erreicht, dass die Schale nicht nach oben hin unerwünscht bewegbar ist. Damit ist auch vorteilhaft ein Herauskippen der Schale nach oben aus der Führungsbewegung verhindert. Nicht zuletzt ist durch ein solch positioniertes Gegenanschlagelement auch die Auszugsstellung besonders vorteilhaft erreichbar und eine nach oben hin, insbesondere nach oben und nach vorne hin schräg gerichtete Anlage des Anschlagelements ermöglicht. Somit stützt sich in der Auszugsstellung das Anschlagelement schräg orientiert nach vorne und oben hin an diesem Gegenanschlagelement ab. Gerade diese Position ist bei sehr großen und umfänglich beladenen Schalen vorteilhaft. Denn das Gegenanschlagelement kann diesbezüglich sehr stabil gebildet werden und kann dann auch die auftretenden Kräfte in der Auszugsstellung der Schale besonders vorteilhaft aufnehmen.

In einem Ausführungsbeispiel ist das Gegenanschlagelement einstückig mit einer Führungsschiene der Führungseinheit ausgebildet, wobei die Führungsschiene die Führungsbahn in Höhenrichtung des Haushaltskältegeräts betrachtet nach unten begrenzt. Insbesondere ist vorgesehen, dass diese Führungseinheit als in Tiefenrichtung orientierte Führungsauflage für die Führungsschiene vorgesehen ist. Damit liegt die Führungsschiene der Schale streifenförmig auf der Führungseinheit auf. Auch dadurch ist durch diesen größeren Flächenkontakt die Kraftverteilung von der Schale auf die Führungseinheit verbessert, sodass keine lokalen Kraftspitzen auftreten. Des Weiteren ist dadurch das Führen leichtgängiger ermöglicht und ein Verspreizen oder Verklemmen verbessert verhindert.

In einem Ausführungsbeispiel weist das Gegenanschlagelement eine schräge Hinterwand auf. Dies bedeutet insbesondere, dass sich diese schräge Hinterwand mit einem in Tiefenrichtung betrachtet vorderen Ende in Höhenrichtung weiter unten befindet, als ein diesbezüglich hinteres Ende dieser schrägen Hinterwand. Vorzugsweise ist die Neigung dieser Hinterwand entsprechend einer Neigung einer Anschlagwand des Anschlagelements. Durch diese gleichen Neigungen ist in der Auszugsstellung ein besonders großflächiges aneinander Anliegen dieser Anschlagwand und der Hinterwand ermöglicht.

In einem Ausführungsbeispiel weist die Führungseinheit eine Führungsschiene auf, die eine Führungsbahn für die Schalte nach unten begrenzt, wobei die Führungsschiene eine lokale Erhebung aufweist. Diese wirkt insbesondere als Kipplager für die Schale beim Ausziehen. Diese lokale Erhebung kann beispielsweise kuppelartig ausgebildet sein. Ein derartig, insbesondere eckenfrei konturierter Höcker lässt ein kontinuierliches und gleichmäßiges Kippen der Schale bewirken. Vorzugsweise ist diese lokale Erhebung an einem in Tiefenrichtung vorderen Ende der Führungsschiene dieser Führungseinheit ausgebildet. Das Wirkprinzip zum Erreichen der Auszugsstellung und einer dann definiert begrenzten Kippstellung ist damit besonders vorteilhaft. Denn ein leichtgängiges Ausziehen mit einer automatisch bewirkten Verkippung um diese vordere Lagerstelle ist dann erreicht.

In einem Ausführungsbeispiel weist die Schale eine in Breitenrichtung bemessene Breite von kleiner 60 cm, insbesondere kleiner 70 cm, vorzugsweise zwischen 70cm und 90 cm, insbesondere zwischen 75 cm und 85 cm, auf. Solche, sehr breiten Schalen können in sehr großen Haushaltskältegeräten, wie entsprechend groß dimensionierten Kühlschränken oder Gefrierschränken oder Kühl- Gefrier-Kombigeräten, genutzt werden. Da sie konsequenterweise durch diese Dimension auch ein deutlich größeres Lagervolumen für Lagergut aufweisen, können somit Gesamtgewichte von der Schale und Lagergut auftreten, die größer als 15 kg, insbesondere auch größer 20kg, insbesondere größer als 40 kg sind. Gerade bei solch dimensionierten Schalen ist die Erfindung besonders vorteilhaft, um ein Anschlagelement nicht unerwünscht zu verbiegen oder abzubrechen beziehungsweise abzureißen, wenn die Auszugsstellung erreicht wird.

Mit den Angaben "oben", "unten", "vorne", "hinten, "horizontal", "vertikal", "Tiefenrichtung", "Breitenrichtung", "Höhenrichtung" sind die bei bestimmungsgemäßen Gebrauch und bestimmungsgemäßen Positionieren des Haushaltskältegeräts gegebenen Positionen und Orientierungen angegeben.

Weitere Merkmale der Erfindung ergeben sich aus den Ansprüchen, den Figuren und der Figurenbeschreibung.

Ausführungsbeispiele der Erfindung werden nachfolgend anhand schematischer Zeichnungen näher erläutert. Es zeigen:
- Fig. 1: eine perspektivische Darstellung eines Ausführungsbeispiels eines erfindungsgemäßen Haushaltskältegeräts;
- Fig. 2: eine Vertikalschnittdarstellung durch einen Teilbereich des Haushaltskältegeräts gemäß Fig. 1 mit Ausführungsbeispielen von Schalen in Auszugsstellungen mit Ausführungsbeispielen von Kippschutz- und/oder Auszugsstoppvorrichtungen;
- Fig. 3: eine perspektivische Darstellung eines Ausführungsbeispiels einer Schale und schalenexternen Führungseinheiten;
- Fig. 4: eine vergrößerte Darstellung eines Teilbereichs in Fig. 3;
- Fig. 5: eine vergrößerte Teildarstellung eines weiteren Teilbereichs in Fig. 3;
- Fig. 6: eine vergrößerte Teildarstellung eines Teilbereichs eines Ausführungsbeispiels einer Schale für Lagergüter;
- Fig. 7: eine perspektivische Darstellung eines weiteren Ausführungsbeispiels einer Schale mit spezifischen Komponenten eines Ausführungsbeispiels einer Kippschutz- und/oder Auszugsstoppvorrichtung; und
- Fig. 8: eine perspektivische Darstellung eines Teilbereichs des Haushaltskältegeräts gemäß Fig. 1 mit entnommenen Schalen.

In den Figuren werden gleiche oder funktionsgleiche Elemente mit gleichen Bezugszeichen versehen.

In Fig. 1 ist einer perspektivischen Darstellung ein Haushaltskältegerät 1 nach Anspruch 1 gezeigt. Das Haushaltskältegerät ist zum Lagern und Konservieren von Lebensmitteln ausgebildet. Das Haushaltskältegerät 1 kann ein Kühlgerät oder ein Gefriergerät oder ein Kühl-Gefrier-Kombigerät sein.

Das Haushaltskältegerät 1 weist ein Gehäuse 2 auf. In dem Gehäuse 2 ist zumindest ein Aufnahmeraum 3 für Lebensmittel ausgebildet. Der Aufnahmeraum 3 kann beispielsweise ein Kühlfach sein. Das Haushaltskältegerät 1 weist darüber hinaus eine Tür 4 auf. Die Tür 4 ist bewegbar an dem Gehäuse 2 angeordnet. Sie ist hier insbesondere zum frontseitigen Verschließen des Aufnahmeraums 3 vorgesehen.

In einem Ausführungsbeispiel kann das Haushaltskältegerät 1 einen weiteren Aufnahmeraum 5 für Lebensmittel aufweisen. Der Aufnahmeraum 5 kann hier ein Kühlfach sein. Dieser Aufnahmeraum 5 kann durch eine weitere Tür 6 des Haushaltskältegeräts 1 frontseitig verschlossen werden.

In dem Aufnahmeraum 3 ist zumindest eine Schale zur Aufnahme von Lagergut angeordnet. Beispielhaft sind hier mehrere Schalen, insbesondere drei Schalen 7, 8 und 9 angeordnet. Diese Schalen 7 bis 9 sind hier wannenartige Aufnahmebehälter. Sie können auch als Lebensmittel-Aufnahmeschalen bezeichnet werden. Die Schalen 7 bis 9 können eine Breite (bemessen in x-Richtung) größer 50 cm, insbesondere größer 60 cm, insbesondere größer 70 cm, insbesondere zwischen 70 cm und 90 cm, aufweisen.

Das Haushaltskältegerät 1 kann zusätzlich oder anstatt dazu auch in dem Aufnahmeraum 5 zumindest eine Schale 10 aufweisen. Beispielhaft sind hier zwei Schalen 10 und 11 gezeigt.

Das Haushaltskältegerät 1 weist des Weiteren ein Führungssystem 12 auf. Mit diesem Führungssystem 12 ist zumindest eine Schale 7, 8 9 verschiebbar gelagert. Mit dem Führungssystem 12 kann eine Schale 7, 8, 9 in Tiefenrichtung (z-Richtung) des Haushaltskältegeräts 1 aus dem Aufnahmeraum 3 geführt herausgezogen und in den Aufnahmeraum 3 hineingeschoben werden.

In Fig. 2 ist das Haushaltskältegerät 1 in einer Vertikalschnittdarstellung teilweise gezeigt. Es ist hier in einem Beispiel der Aufnahmeraum 3 in dieser Vertikalschnittdarstellung gezeigt. Die Schnittebene ist hier durch die Höhenrichtung (y-Richtung) des Haushaltskältegeräts 1 und die Tiefenrichtung aufgespannt. Das Führungssystem 12 ist hier ebenfalls dargestellt. Es weist für hier jede Schale 7 eine Führungseinheit 13, 14 und 15 auf. Die Führungseinheit 13 weist hier eine Führungsschiene 16 auf. Die Führungsschiene 16 ist in dem Zusammenhang an einer Seitenwand 17, die den Aufnahmeraum 3 begrenzt, angeordnet. Die Führungsschiene 16 ist hier bereichsweise als Hohlprofil ausgebildet. Sie weist eine Hohlprofildecke 18 auf. Sie weist insbesondere auch einen Hohlprofilboden 19 auf. In dem Hohlprofil können mehrere Versteifungsstreben 20 angeordnet sein, von denen der Übersichtlichkeit dienend nur einige mit dem Bezugszeichen versehen sind.

Auf dieser Führungsschiene 16, insbesondere der Hohlprofildecke 18 kann die Schale 7 mit einer schalenseitigen Führungsschiene 21 koppeln. Diese schalenseitige Führungsschiene 21 kann zum Verschieben in Tiefenrichtung auf dieser schalenexternen Führungsschiene 16 aufsitzen. Diese schalenseitige Führungsschiene 21 ist hier an einer Seitenwand 22 der Schale 7 angeordnet. Sie kann insbesondere einstückig damit ausgebildet sein. Insbesondere kann sie beispielsweise als Spritzgussbauteil ausgebildet sein.

Entsprechend sind auch eine Führungsschiene 16 und eine schalenseitige Führungsschiene 21 für die weitere Schale 8 ausgebildet. Insbesondere sind die Schalen 7 und 8 hier identisch ausgebildet. Ebenso sind hier vorzugsweise die Führungseinheiten 13 und 14 identisch ausgebildet. Die vorgenannten Erläuterungen und auch nachfolgenden Erläuterungen insbesondere zur Führungsschiene 16 und zur Schale 7 sowie spezifischen Kippschutz- und/oder Auszugsstoppvorrichtungen gelten dann analog für die Schale 8 und die Führungseinheit 14.

Demgegenüber ist in Fig. 2 auch ein weiteres Ausführungsbeispiel für eine Führungseinheit 15 gezeigt, die unterschiedlich zu den Führungseinheiten 13 und 14 gebildet ist. Eine Führungsschiene 23 ist gezeigt. Diese ist geometrisch unterschiedlich zu den Führungsschienen 16 ausgebildet. Die Führungsschiene 23 kann auch als Hohlprofil gebildet sein. Sie kann jedoch auch anderweitig ausgestaltet sein.

Bei der Führungsschiene 23 ist in dem Ausführungsbeispiel vorgesehen, dass an einem in Tiefenrichtung gesehen vorderen Ende 23a eine lokale Erhebung 24 ausgebildet ist. Diese lokale Erhebung 24 ist vorzugsweise eine Lagerstelle, an welcher die hier gezeigte Schale 9 kippbar gelagert ist. Wie hier zu erkennen ist, ist eine schalenseitige Führungsschiene 25 mit einem Boden 26 von oben auf dieser Lagerstelle 24 aufsitzend. Im gezeigten Ausführungsbeispiel sind alle Schalen 7, 8, 9 in einer Auszugstellung gezeigt. Dies bedeutet, dass sie in Tiefenrichtung maximal nach vorne ausgezogen sind, jedoch mit den Führungseinheiten 13, 14 und 15 noch gekoppelt sind.

In diesen Auszugstellungen wirkt auch eine hier vorhandene Kippschutz- und/oder Auszugsstoppvorrichtung 27. Für das Ausführungsbeispiel der Schale 9 und der Führungseinheit 15 ist ebenfalls in einem Ausführungsbeispiel eine Kippschutz- und/oder Auszugsstoppvorrichtung 28 ausgebildet.

Die Kippschutz- und/oder Auszugsstoppvorrichtungen 27 und 28 ermöglichen es, dass die Schalen 7, 8 und 9 über ihre in Fig. 2 gezeigte maximale Auszugsstellung hinweg nicht weiter nach vorne ausgezogen werden können. Darüber hinaus ist zusätzlich oder anstatt dazu mit diesen Kippschutz- und/oder Auszugsstoppvorrichtung 27 und 28 auch erreicht, dass ein Kippen der Schale 7, 8, 9 nach unten begrenzt ist. Es sind hier jeweils nur leicht gekippte Positionen der ausgezogenen Schalen 7 bis 9 gezeigt. Diese Positionen werden durch die Kippschutz- und/oder Auszugsstoppvorrichtungen 27 und 28 gehalten und definiert vorgegeben.

Die Kippschutz- und/oder Auszugsstoppvorrichtung 27 weist ein schalenseitiges Anschlagelement 29 auf. Dieses ist im gezeigten Ausführungsbeispiel als hinteres Ende der Führungsschiene 21 ausgebildet. Dieses Anschlagelement 29 ist hier in Höhenrichtung betrachtet gegenüber einem restlichen, nach vorne hin anschließenden Teilstück 30 der Führungsschiene 21 nach oben gezogen. Das schalenseitige Anschlagelement 29 ist hier insbesondere als Hohlprofil ausgebildet. Das Hohlprofil ist in Breitenrichtung (x-Richtung) zur Seite hin offen. Das Hohlprofil weist in einem Ausführungsbeispiel vorzugsweise zumindest eine Versteifungsstrebe 31 auf. Darüber hinaus weist das Anschlagelement 29 eine Anschlagwand 32 auf. Die Anschlagwand 32 ist schräg geneigt.

Es ist vorgesehen, dass die Schale 7 zumindest ein Stabilisierungselement 33 aufweist. Das Stabilisierungselement 33 ist mit dem schalenseitigen Anschlagelement 29 verbunden, insbesondere direkt verbunden. Es ist einstückig damit ausgebildet. Das Stabilisierungselement 33 ist somit diesbezüglich mit einem ersten, hier insbesondere unteren Ende 33a mit dem Anschlagelement 29 verbunden. Mit einem weiteren zweiten, hier oberen, Ende 33b ist dieses Stabilisierungselement 33 mit einem Schalenteil 34 der Schale 7 verbunden, insbesondere direkt verbunden. Es ist insbesondere einstückig damit hergestellt. Das Schalenteil 34 kann in einem Ausführungsbeispiel einen Plattensteg bilden beziehungsweise ein Plattensteg sein. Der Plattensteg kann an einem oberen Ende bzw. einem oberen Rand der Schale 7 gebildet sein. Der Plattensteg kann aber auch in Höhenrichtung im Vergleich einem oberen Rand der Schale 7 nach unten versetzt ausgebildet sein. Das Stabilisierungselement 33 ist hier vorzugsweise als plattenartiger Streifen gebildet. Gemäß der Darstellung in Fig. 2 ist im gezeigten Ausführungsbeispiel das Anschlagelement 29 durch dieses Stabilisierungselement 33 an dem in Höhenrichtung darüber angeordneten Plattensteg aufgehängt.

Wie darüber hinaus auch zu erkennen ist, erstreckt sich das Anschlagelement 29 zumindest bereichsweise in Tiefenrichtung betrachtet nach hinten gegenüber einem Lagervolumen 35 der Schale 7 über. Daher ragt dieses Anschlagelement 29 nach hinten gegenüber diesem Lagervolumen 35 über.

Die Kippschutz- und/oder Auszugsstoppvorrichtung 27 weist darüber hinaus ein Gegenanschlagelement 36 auf. Das schalenexterne Gegenanschlagelement 36 ist hier vorzugsweise an der Führungseinheit 13 ausgebildet. Es ist insbesondere einstückig mit dieser Führungseinheit 13 gebildet. Das Anschlagelement 36 ist vorzugsweise an einem von der Führungsschiene 16 nach oben ragenden Tragarm 37 angeordnet. Es ist in Höhenrichtung oberhalb der Führungsschiene 16 angeordnet. Eine Führungsbahn 38, entlang welcher die Schale 7 in Tiefenrichtung durch die Führungseinheit 13 geführt ist, ist an dieser lokalen Stelle durch das Gegenanschlagelement 36 nach oben hin begrenzt.

Das Gegenanschlagelement 36 weist in einem Ausführungsbeispiel eine schräge Hinterwand 39 auf. Diese schräge Hinterwand 39 ist geneigt angeordnet. Insbesondere weist sie die gleiche Neigung wie die Anschlagwand 32 auf. In der Auszugsstellung, wie sie in Fig. 2 gezeigt ist, liegen daher diese Anschlagwand 32 und die Hinterwand 39 flächig aneinander an. Dadurch ist auch eine Kippstellung der Schale 7 begrenzt. Wie zu erkennen ist, überlappen das Gegenanschlagelement 36 und das Anschlagelement 29 in Höhenrichtung, sodass auch dadurch der Auszugsstopp gebildet ist. Es kann also das Anschlagelement 29 in Tiefenrichtung betrachtet nicht an dem Gegenanschlagelement 39 vorbeigeschoben werden, sodass ein unerwünschtes komplettes Ausziehen der Schale 7 verhindert ist beziehungsweise gestoppt ist.

Wie bei den Ausführungsbeispielen der Führungsschienen 21 gezeigt ist, ist das restliche Teilstück 30 in Höhenrichtung in seiner gesamten Länge gleich ausgebildet.

Bei dem Ausführungsbeispiel der Schale 9 ist ein entsprechendes restliches Teilstück 40 am Übergang zum Anschlagelement 29 mit einer Verdünnungsstelle 41 ausgebildet. Darüber hinaus ist dieses restliche Teilstück 40 hier nicht geradlinig über seine gesamte Länge ausgebildet, sondern im vorderen Bereich schräg nach oben geführt. Dadurch kann die Schale 9 im vollständig eingeschobenen Zustand auch über die Lagerstelle 24 hinweggleiten und sich diesbezüglich dann auch in der eingeschobenen Endposition nach unten auf die Führungsschiene 23 vollständig aufsenken.

Im Ausführungsbeispiel der Schale 9 ist zu erkennen, dass das Anschlagelement 29 in Tiefenrichtung betrachtet vollständig hinter dem Lagervolumen 35 der Schale 9 angeordnet ist. Es ist somit vollständig nach hinten überstehend über dieses Lagervolumen 35 angeordnet.

In Fig. 3 ist ein Ausführungsbeispiel der Schale 7 in perspektivischer Ansicht von schräg hinten gezeigt. Wie hier zu erkennen ist, ist jeweils an gegenüberliegenden Seitenwänden 7a und 7b jeweils ein Anschlagelement 29 direkt angeformt. Die Anschlagelemente 29 sind in Breitenrichtung betrachtet zur Seite überstehende Elemente. Sie sind zur Seite hin frei kragend angeordnet. Darüber hinaus sind auch die jeweiligen Stabilisierungselemente 33 zu erkennen. Wie in Fig. 3 gezeigt ist, erstreckt sich ein Stabilisierungselement 33 in Breitenrichtung nicht über die gesamte in dieser Breitenrichtung bemessenen Länge des Anschlagelements 29. Im Ausführungsbeispiel erstreckt sich ein Stabilisierungselement 33 in dieser Breitenrichtung über nur einen Teilbereich der Länge eines Anschlagelements 29. Insbesondere erstreckt sich ein Stabilisierungselement 33 von der Außenseite einer Seitenwand 7a, 7b nur teilweise über die Länge eines Anschlagelements 29. Dadurch ist ein in Breitenrichtung der jeweiligen Seitenwand 7a, 7b abgewandtes Ende eines Anschlagelements 29 freiliegend. Dadurch kann das direkte Koppeln mit dem jeweiligen Gegenanschlagelement 36 erfolgen, ohne dass das Stabilisierungselement 33 im Weg wäre.

In Fig. 4 ist eine vergrößerte Darstellung eines Teilbereichs I in Fig. 3 gezeigt. Eine detailliertere Darstellung des Anschlagelements 29, des Stabilisierungselements 33, der Anbindung des unteren Endes 33a an eine Rückwand 29a des Anschlagelements 29 ist zu erkennen. Darüber hinaus ist die Form des Gegenanschlagelements 36 gezeigt.

In Fig. 6 ist in einer perspektivischen Darstellung von schräg hinten ein Teilbereich der Schale 7 gezeigt. Das Hohlprofil des Anschlagelements 29 ist hier zu erkennen. Auch sind die Versteifungsstreben 42 zu erkennen, die das Teilstück 30, welches hier ebenfalls ein Hohlprofil ist, versteifen.

In Fig. 7 ist in einer perspektivischen Darstellung ein Ausführungsbeispiel der Schale 9 gezeigt. Die bereits erläuterten Geometrien des Anschlagelements 29, der Stabilisierungselemente 33 als auch der schalenseitigen Führungsschiene 25 sind zu erkennen.

In Fig. 8 ist in einer perspektivischen Teildarstellung der hier untere Bereich des Haushaltskältegeräts 1 gezeigt. Die Schalen 7, 8, 9 sind entnommen. Dadurch sind die Führungseinheiten 13, 14, 15, die an der Wand 17 angeordnet sind, zu erkennen. An einer gegenüberliegenden Wand 43, die der Wand 17 gegenüberliegt, und welche ebenfalls den Aufnahmeraum 3 begrenzt, sind insbesondere entsprechende Führungseinheiten 13, 14, 15 angeordnet. Sie sind insbesondere identisch zu den Führungseinheiten 13, 14, 15 ausgebildet.

### Bezugszeichenliste

- 1: Haushaltskältegerät
- 2: Gehäuse
- 3: Aufnahmeraum
- 4: Tür
- 5: Aufnahmeraum
- 6: Tür
- 7: Schale
- 7a: Seitenwand
- 7b: Seitenwand
- 8: Schale
- 9: Schale
- 10: Schale
- 12: Führungssystem
- 13: Führungseinheit
- 14: Führungseinheit
- 15: Führungseinheit
- 16: Führungsschiene
- 17: Seitenwand
- 18: Hohlprofildecke
- 19: Hohlprofilboden
- 20: Versteifungsstrebe
- 21: Führungsschiene
- 22: Seitenwand
- 23: Führungsschiene
- 23a: Ende
- 24: Erhebung
- 25: Führungsschiene
- 26: Boden
- 27: Kippschutz- und/oder Auszugsstoppvorrichtung
- 28: Kippschutz- und/oder Auszugsstoppvorrichtung
- 29: Anschlagelement
- 29a: Rückwand
- 30: Teilstück
- 31: Versteifungsstrebe
- 32: Anschlagwand
- 33: Stabilisierungselement
- 33a: Ende
- 33b: Ende
- 34: Schalenteil
- 35: Lagervolumen
- 36: Anschlagelement
- 37: Tragarm
- 38: Führungsbahn
- 39: Gegenanschlagelement
- 40: Teilstück
- 41: Verdünnungsstelle
- 42: Versteifungsstrebe
- 43: Wand

- x: Breitenrichtung
- y: Höhenrichtung
- z: Tiefenrichtung

## Patentansprüche

1. Haushaltskältegerät (1) mit einem Aufnahmeraum (3, 5) für Lebensmittel, der durch Wände (17, 43) begrenzt ist, mit einer Schale (7, 8, 9, 10, 11) zur Aufnahme von Lagergut, die mit einem Führungssystem (12) des Haushaltsgeräts (1) verschiebbar in dem Aufnahmeraum (3, 5) angeordnet ist, wobei das Führungssystem (12) eine Führungseinheit (13, 14, 15) aufweist, die an zumindest einer der Wände (17, 43) angeordnet ist, und mit einer Kippschutz- und/oder Auszugsstoppvorrichtung (27, 28), mit welcher ein Ausziehen und/oder ein Kippen der Schale (7, 8, 9, 10, 11) begrenzt ist, wobei die Kippschutz- und/oder Auszugsstoppvorrichtung (27, 28) zumindest ein schalenseitiges Anschlagelement (29) aufweist, welches seitlich abstehend an der Schale (7, 8, 9, 10, 11) angeordnet ist und in einer Auszugsstellung der Schale (7, 8, 9, 10, 11) zum Anschlagen an einem schalenexternen Gegenanschlagelement (36) angeordnet ist, so dass dann der Kippschutz und/oder der Auszugsstopp gebildet ist, wobei die Schale (7, 8, 9, 10, 11) ein Stabilisierungselement (33) aufweist, welches mit dem schalenseitigen Anschlagelement (29) verbunden ist, und an einem Schalenteil (34) der Schale (7, 8, 9, 10, 11) endet, so dass das schalenseitige Anschlagelement (29) stabilisiert ist, **dadurch gekennzeichnet, dass** sich das Anschlagelement (29) in Tiefenrichtung (z) der Schale (7 bis 11) betrachtet zumindest bereichsweise nach hinten über das Lagervolumen (35) der Schale (7 bis 11) hinaus erstreckt.

2. Haushaltskältegerät (1) nach Anspruch 1, wobei das Stabilisierungselement (33) als plattenartiger Streifen gebildet ist.

3. Haushaltskältegerät (1) nach Anspruch 1 oder 2, wobei das Stabilisierungselement (33) einstückig mit dem schalenseitigen Anschlagelement (29) ausgebildet ist.

4. Haushaltskältegerät (1) nach einem der vorhergehenden Ansprüche, wobei das Stabilisierungselement (33) mit einem oberen Ende (33b) an einem Plattensteg des Schalenteils (34) der Schale (7 bis 11) endet, insbesondere einstückig damit ausgebildet ist.

5. Haushaltskältegerät (1) nach einem der vorhergehenden Ansprüche, wobei das Stabilisierungselement (33) in Breitenrichtung (x) der Schale (7 bis 11) betrachtet nur über eine Teilbreite der Breite des Anschlagelements (29) ausgebildet ist.

6. Haushaltskältegerät (1) nach Anspruch 5, wobei das Stabilisierungselement (33) in Breitenrichtung (x) beabstandet zu einem in Breitenrichtung (x) äußeren Ende des Anschlagelements (29) ausgebildet ist, insbesondere in Breitenrichtung (x) gegenüber dem äußeren Ende des Anschlagelements (29) nach innen versetzt endet.

7. Haushaltskältegerät (1) nach einem der vorhergehenden Ansprüche, wobei das Anschlagelement (29) als Hohlprofil gebildet ist.

8. Haushaltskältegerät (1) nach Anspruch 7, wobei das Hohlprofil in Breitenrichtung (x) zur Seite hin offen ist und zumindest eine Versteifungsstrebe (31) im Hohlprofil ausgebildet ist.

9. Haushaltskältegerät (1) nach einem der vorhergehenden Ansprüche, wobei das Anschlagelement (29) nach vorne hin mit einer schrägen, insbesondere nach hinten und nach oben schräg geneigten, Anschlagwand (32) ausgebildet ist.

10. Haushaltskältegerät (1) nach einem der vorhergehenden Ansprüche, wobei das Anschlagelement (29) als, insbesondere nach oben geführtes, hinteres Ende einer in Tiefenrichtung (z) orientierten, länglichen Führungsschiene (21, 25) der Schale (7 bis 11) ausgebildet ist.

11. Haushaltskältegerät (1) nach einem der vorhergehenden Ansprüche, wobei die Kippschutz- und/oder Auszugsstoppvorrichtung (27, 28) das Gegenanschlagelement (36) aufweist, welches eine Führungsbahn (38) der Schale (7 bis 11) nach oben begrenzt.

12. Haushaltskältegerät (1) nach Anspruch 11, wobei das Gegenanschlagelement (36) einstückig mit einer Führungsschiene (16, 23) der Führungseinheit (13, 14, 15) ausgebildet ist, wobei die Führungsschiene (16, 23) die Führungsbahn (38) nach unten begrenzt.

13. Haushaltskältegerät (1) nach Anspruch 11 oder 12, wobei das Gegenanschlagelement (36) eine schräge Hinterwand (39) aufweist.

14. Haushaltskältegerät (1) nach einem der vorhergehenden Ansprüche, wobei die Führungseinheit (13, 14, 15) eine Führungsschiene (21, 25) aufweist, die eine Führungsbahn (38) für die Schale (7 bis 11) nach unten begrenzt, wobei die Führungsschiene (21, 25) eine lokale Erhebung (24) aufweist, welche als Kipplager für die Schale (7 bis 11) zumindest beim Ausziehen wirkt.

## Claims

1. Household refrigeration appliance (1) with a receiving space (3, 5) for food, which is delimited by walls (17, 43), with a tray (7, 8, 9, 10, 11) for receiving stored goods, which is arranged in a displaceable manner in the receiving space (3, 5) with a guide system (12) of the household appliance (1), wherein the guide system (12) has a guide unit (13, 14, 15) which is arranged on at least one of the walls (17, 43), and with an anti-tilt and/or anti-pullout stop apparatus (27, 28), with which a pulling-out and/or a tilting of the tray (7, 8, 9, 10, 11) is delimited, wherein the anti-tilt and/or anti-pullout stop apparatus (27, 28) has at least one tray-side stop element (29), which is arranged laterally protruding on the tray (7, 8, 9, 10, 11) and is arranged in a pull-out position of the tray (7, 8, 9, 10, 11) in order to abut a counter stop element (36) outside of the tray so that the anti-tilt and/or anti-pullout stop is then formed, wherein the tray (7, 8, 9, 10, 11) has a stabilisation element (33), which is connected to the tray-side stop element (29) and ends on a tray part (34) of the tray (7, 8, 9, 10, 11) so that the tray-side stop element (29) is stabilised, **characterised in that** the stop element (29), viewed in the depth direction (z) of the tray (7 to 11), extends at least in regions rearwards beyond the storage volume (35) of the tray (7 to 11).

2. Household refrigeration appliance (1) according to claim 1, wherein the stabilisation element (33) is formed as a plate-type strip.

3. Household refrigeration appliance (1) according to claim 1 or 2, wherein the stabilisation element (33) is embodied in one piece with the tray-side stop element (29).

4. Household refrigeration appliance (1) according to one of the preceding claims, wherein the stabilisation element (33) ends with an upper end (33b) on a plate bar of the tray part (34) of the tray (7 to 11), in particular is embodied in one piece therewith.

5. Household refrigeration appliance (1) according to one of the preceding claims, wherein the stabilisation element (33), viewed in the width direction (x) of the tray (7 to 11), is only embodied over a partial width of the width of the stop element (29).

6. Household refrigeration appliance (1) according to claim 5, wherein the stabilisation element (33) is embodied at a distance in the width direction (x) with respect to an outer end of the stop element (29) in the width direction (x), in particular ends inwardly offset in the width direction (x) with respect to the outer end of the stop element (29).

7. Household refrigeration appliance (1) according to one of the preceding claims, wherein the stop element (29) is formed as a hollow profile.

8. Household refrigeration appliance (1) according to claim 7, wherein the hollow profile is open toward the side in the width direction (x) and at least one reinforcement strut (31) is embodied in the hollow profile.

9. Household refrigeration appliance (1) according to one of the preceding claims, wherein the stop element (29) is embodied forwards with an oblique stop wall (32) which is in particular obliquely inclined rearwards and upwards.

10. Household refrigeration appliance (1) according to one of the preceding claims, wherein the stop element (29) is embodied as an in particular upwardly guided, rear end of an elongated guide rail (21, 25) of the tray (7 to 11) oriented in the depth direction (z).

11. Household refrigeration appliance (1) according to one of the preceding claims, wherein the anti-tilt and/or anti-pullout stop apparatus (27, 28) has the counter stop element (36) which upwardly delimits a guide track (38) of the tray (7 to 11).

12. Household refrigeration appliance (1) according to claim 11, wherein the counter stop element (36) is embodied in one piece with a guide rail (16, 23) of the guide unit (13, 14, 15), wherein the guide rail (16, 23) downwardly delimits the guide track (38).

13. Household refrigeration appliance (1) according to claim 11 or 12, wherein the counter stop element (36) has an oblique rear wall (39).

14. Household refrigeration appliance (1) according to one of the preceding claims, wherein the guide unit (13, 14, 15) has a guide rail (21, 25) which downwardly delimits a guide track (38) for the tray (7 to 11), wherein the guide rail (21, 25) has a local elevation (24) which functions as a rocker bearing for the tray (7 to 11) at least during pull-out.

## Revendications

1. Appareil frigorifique ménager (1) comprenant un espace d'accueil (3, 5) pour denrées alimentaires, qui est délimité par des parois (17, 43), avec un bac (7, 8, 9, 10, 11) pour l'accueil de marchandises à stocker, qui est disposé de façon déplaçable dans l'espace d'accueil (3, 5) avec un système de guidage (12) de l'appareil ménager (1), dans lequel le système de guidage (12) présente une unité de guidage (13, 14, 15) qui est disposée sur au moins une des parois (17, 43), et avec un dispositif de protection contre le basculement et/ou d'arrêt d'extraction (27, 28) avec lequel une extraction et/ou un basculement du bac (7, 8, 9, 10, 11) est limité, dans lequel le dispositif de protection contre le basculement et/ou d'arrêt d'extraction (27, 28) présente au moins un élément de butée côté bac (29), lequel est disposé de façon à faire saillie latéralement sur le bac (7, 8, 9, 10, 11) et de façon à buter contre un élément de contrebutée (36) externe au bac dans une position d'extraction du bac (7, 8, 9, 10, 11), de sorte que la protection contre le basculement et/ou d'arrêt d'extraction est alors formée, dans lequel le bac (7, 8, 9, 10, 11) présente un élément de stabilisation (33) qui est relié à l'élément de butée côté bac (29) et se termine au niveau d'une partie de bac (34) du bac (7, 8, 9, 10, 11), de sorte que l'élément de butée côté bac (29) est stabilisé, **caractérisé en ce que** l'élément de butée (29) s'étend, au moins par zones, vers l'arrière au-delà du volume de stockage (35) du bac (7 à 11) dans le sens de la profondeur (z) du bac (7 à 11).

2. Appareil frigorifique ménager (1) selon la revendication 1, dans lequel l'élément stabilisateur (33) est formé sous la forme d'une bande en plaque.

3. Appareil frigorifique ménager (1) selon la revendication 1 ou 2, dans lequel l'élément de stabilisation (33) est formé en une seule pièce avec l'élément de butée côté bac (29).

4. Appareil frigorifique ménager (1) selon l'une des revendications précédentes, dans lequel l'élément de stabilisation (33) se termine par une extrémité supérieure (33b) au niveau d'une âme de plaque de la partie de bac (34) du bac (7 à 11), en particulier est formé en une seule pièce avec celle-ci.

5. Appareil frigorifique ménager (1) selon l'une des revendications précédentes, dans lequel l'élément de stabilisation (33) est uniquement formé, dans le sens de la largeur (x) du bac (7 à 11), sur une partie de la largeur de l'élément de butée (29).

6. Appareil frigorifique ménager (1) selon la revendication 5, dans lequel l'élément de stabilisation (33) est formé, dans le sens de la largeur (x), à distance d'une extrémité extérieure de l'élément de butée (29) dans le sens de la largeur (x), en particulier se termine en décalage vers l'intérieur dans le sens de la largeur (x) par rapport à l'extrémité extérieure de l'élément de butée (29).

7. Appareil frigorifique ménager (1) selon l'une des revendications précédentes, dans lequel l'élément de butée (29) est formé sous la forme d'un profilé creux.

8. Appareil frigorifique ménager (1) selon la revendication 7, dans lequel le profilé creux est ouvert latéralement dans le sens de la largeur (x) et au moins une entretoise de renfort (31) est formée dans le profilé creux.

9. Appareil frigorifique ménager (1) selon l'une des revendications précédentes, dans lequel l'élément de butée (29) est formé vers l'avant avec une paroi de butée (32) en biais, en particulier inclinée vers l'arrière et vers le haut.

10. Appareil frigorifique ménager (1) selon l'une des revendications précédentes, dans lequel l'élément de butée (29) est formé sous la forme d'une extrémité arrière, notamment orientée vers le haut, d'un rail de guidage oblong (21, 25) du bac (7 à 11) orienté dans le sens de la profondeur (z).

11. Appareil frigorifique ménager (1) selon l'une des revendications précédentes, dans lequel le dispositif de protection contre le basculement et/ou d'arrêt d'extraction (27, 28) présente l'élément de contrebutée (36) qui délimite vers le haut une voie de guidage (38) du bac (7 à 11).

12. Appareil frigorifique ménager (1) selon la revendication 11, dans lequel l'élément de contrebutée (36) est formé en une seule pièce avec un rail de guidage (16, 23) de l'unité de guidage (13, 14, 15), dans lequel le rail de guidage (16, 23) délimite la voie de guidage (38) vers le bas.

13. Appareil frigorifique ménager (1) selon la revendication 11 ou 12, dans lequel l'élément de contrebutée (36) présente une paroi arrière en biais (39).

14. Appareil frigorifique ménager (1) selon l'une des revendications précédentes, dans lequel l'unité de guidage (13, 14, 15) présente un rail de guidage (21, 25) qui délimite vers le bas une voie de guidage (38) pour le bac (7 à 11), dans lequel le rail de guidage (21, 25) présente une élévation locale (24) qui agit au moins lors de l'extraction comme un palier à bascule pour le bac (7 à 11).
